# FASCICULE DE BREVET EUROPEEN

(11) **EP 1 355 120 B1**
(45) Date de publication et mention de la délivrance du brevet: **21.06.2006**
(21) Numéro de dépôt: 03101062.2
(22) Date de dépôt: 17.04.2003
(51) Int. Cl.: F42B 15/38

(54) **Dispositif de liaison provisoire et de séparation pyrotechnique de deux éléments, sans rupture**
Vorrichtung zur provisorischen Verbindung und zum pyrotechnischen Trennen von zwei Elementen, ohne Bruch
Device for provisionally connecting and pyrotechnically separating two elements, with no rupture

(30) Priorité: 19.04.2002 FR 0204927
(43) Date de publication de la demande: 22.10.2003
(73) Titulaire: EADS SPACE Transportation SA, 75116 Paris (FR)
(72) Inventeur: COMTESSE, Patrick, 78970, MEZIERES SUR SEINE (FR)
(74) Mandataire: Poulin, Gérard

(56) Documents cités:
- FR-A- 2 779 222
- US-A- 3 633 456
- US-A- 4 879 941
- US-A- 5 735 626

## Description

### Domaine technique

L'invention concerne un dispositif apte à assurer une liaison provisoire entre deux éléments et utilisant un tube à expansion pyrotechnique pour séparer ces éléments, sans nécessiter la rupture d'une pièce quelconque.

Un tel dispositif peut notamment être utilisé dans les industries aéronautique et spatiale, pour commander en un temps très bref la séparation de deux éléments structurels, tout en assurant la transmission éventuelle d'efforts importants entre ces deux éléments, avant que la rupture ne soit effectuée.

### Etat de la technique

Lorsque deux éléments entre lesquels passent des efforts doivent être séparés de façon irréversible, en un temps très bref, au moyen d'une commande à distance, on utilise couramment des dispositifs de séparation pyrotechnique intégrés dans la zone de jonction entre les deux éléments.

Les dispositifs de séparation pyrotechnique comprennent généralement un tube à expansion pyrotechnique, c'est-à-dire un tube métallique étanche et déformable, dans lequel circule un cordeau détonant. Un matériau souple tel que du caoutchouc est interposé entre le cordeau détonant et le tube qui l'enveloppe. Avant la mise à feu, le tube présente une section oblongue, par exemple en forme d'ellipse ou de cercle aplati.

Lorsque le cordeau détonant est mis à feu, l'onde de choc qui se propage à très grande vitesse le long du tube déforme celui-ci et tend à lui donner une section circulaire.

Dans les dispositifs de séparation pyrotechnique existants, le tube à expansion pyrotechnique est utilisé pour découper l'un des deux éléments selon une ligne de découpe donnée, afin de séparer les deux éléments l'un de l'autre.

Dans le cas où les éléments à séparer sont métalliques, il est connu de loger le tube à expansion pyrotechnique dans le fond d'un évidement à section en forme de U pratiqué dans l'un de ces éléments. L'autre élément est alors fixé dans l'entrée de cet évidement, par exemple au moyen de boulons ou analogues. La mise à feu du cordeau détonant provoque la cassure des deux branches latérales de l'élément évidé, selon des lignes définies par des zones d'épaisseur réduite. Les documents FR-A-2 598 796 et EP-A-0 273 061 illustrent des dispositifs de ce type.

Il est également connu, comme l'illustre le document US-A-4 137 848, de loger le tube à expansion pyrotechnique entre deux parties en vis-à-vis des éléments métalliques à séparer, en donnant à l'une desdites parties une épaisseur réduite. Les deux éléments sont reliés l'un à l'autre par des coulons ou analogues, d'un côté du tube et à proximité de celui-ci. La mise à feu du cordeau détonant provoque la cassure de la partie d'épaisseur réduite.

Le document US-A-3 362 290 décrit un agencement très proche de celui qui fait l'objet des documents FR-A-2 598 796 et EP-A-0 273 061. Toutefois, au lieu de provoquer la cassure de l'élément, évidé, la mise à feu du cordeau détonant provoque, dans ce cas, le cisaillement des rivets servant à assembler les deux éléments, avant leur séparation. A cet effet, les rivets sont creux et de petit diamètre.

Lorsque les éléments à séparer sont des structures de type sandwich, il a été proposé de loger le tube à expansion pyrotechnique dans une partie de ces structures dépourvue d'âme alvéolaire. La mise à feu du cordeau détonant a alors pour effet de découper les parties du revêtement de la structure situées en face dudit tube. Des agencements de ce type sont décrits dans les documents FR-A-2 779 223 et FR-A-2 779 224.

Dans le document FR-A-2 779 222, il est décrit un agencement comparable, dans lequel les deux éléments sont reliés initialement l'un à l'autre par au moins une pièce de liaison collée. Lors de la mise à feu, l'expansion du tube provoque le décollement de la pièce de liaison et la séparation des deux éléments.

En résumé, tous les dispositifs connus de séparation pyrotechnique associés à des pièces métalliques réalisent la séparation desdites pièces en commandant la rupture de l'une d'entre elles ou le cisaillement des organes qui en assurent l'assemblage. Il en est généralement de même dans le cas des dispositifs associés à des pièces en matériaux composites.

La seule exception concerne le cas du dispositif décrit dans le document FR-A-2 779 222, dans lequel la découpe de l'un des deux éléments est remplacée par le décollement d'une pièce de liaison collée. Toutefois, ce type de dispositif ne peut être utilisé que pour relier des éléments en matériaux composites.

Le préambule de la revendications 1 est fondé sur le document JP-A-56002300. Ce document décrit, en référence aux figures 1 à 4, un dispositif assurant la liaison provisoire bout à bout de deux éléments cylindriques, par emboîtement d'une partie en L de l'un des éléments entre une extrémité de l'autre élément et une pièce de liaison fixée à ce denier par des rivets. La séparation est assurée par la mise à feu d'un tube annulaire à expansion pyrotechnique, logé entre la partie en L du premier élément, l'extrémité de l'autre élément et la pièce de liaison, du fait de l'écartement de ces derniers.

### Exposé de l'invention

L'invention a pour but la réalisation d'un dispositif de séparation pyrotechnique dont la conception originale lui permet de séparer des éléments en des matériaux quelconques, notamment métalliques, sans entraîner la rupture d'aucune pièce.

Conformément à l'invention, ce résultat est obtenu au moyen d'un dispositif de liaison provisoire et de séparation pyrotechnique conforme à la revendication 1.

Cet agencement permet de séparer les deux éléments sans aucune rupture de pièce. On supprime ainsi tout risque qu'un fragment libéré lors de la rupture vienne endommager des équipements situés à proximité de la zone de jonction.

Dans le mode de réalisation préféré de l'invention, la pièce de liaison comporte avantageusement une pluralité de parties actives réalisées d'un seul tenant avec la partie de base et aptes à se déformer en éloignement de ladite face, lors d'une mise en oeuvre du tube à expansion pyrotechnique.

Selon le cas, les deux éléments peuvent être annulaires et disposés bout à bout ou constitués par des panneaux disposés bout à bout. Dans le premier cas, la pièce de liaison encercle la zone de jonction. Dans le second cas, la pièce de liaison chevauche la zone de jonction.

### Brève description des dessins

On décrira à présent, à titre d'exemple illustratif et nullement limitatif, un mode de réalisation préféré de l'invention, en se référant aux dessins annexés, dans lesquels :
- la figure 1 est une vue en coupe transversale qui représente un dispositif conforme à l'invention, avant l'assemblage des deux éléments ;
- la figure 2 est une vue comparable à la figure 1, qui représente le dispositif assemblé ; et
- la figure 3 est une vue comparable aux figures 1 et 2, qui représente le dispositif après la mise en oeuvre du tube à expansion pyrotechnique.

### Description détaillée d'un mode de réalisation préféré de l'invention

On a représenté sur les figures 1 à 3 un mode de réalisation préféré d'un dispositif 10 de liaison provisoire et de séparation pyrotechnique, placé entre un premier élément 12 et un deuxième élément 14.

Le premier élément 12 et le deuxième élément 14 sont constitués avantageusement soit comme deux éléments annulaires, sensiblement de même diamètre, soit par deux panneaux de forme quelconque. Dans les deux cas, les éléments 12 et 14 sont prévus pour être assemblés bout à bout.

Le dispositif 10 conforme à l'invention est situé dans la zone de liaison entre les deux éléments 12 et 14. Il comprend principalement un tube à expansion pyrotechnique 16 de conception classique, ainsi qu'une pièce de liaison 18.

Comme on le voit bien sur la figure 1 qui représente les pièces avant leur assemblage, le tube à expansion pyrotechnique 16 est logé dans un espace 20 qui est formé dans le premier élément 12 et débouche sur une face 22 de celui-ci. Plus précisément, l'espace 20 est matérialisé par une gorge de section rectangulaire et le tube à expansion pyrotechnique 16 affleure la face 22 du premier élément 12 lorsqu'il est placé à l'intérieur de ladite gorge.

A son extrémité située au-delà de l'espace 20, le premier élément 12 comprend une empreinte 24 dont la fonction apparaîtra par la suite. Cette empreinte 24 est délimitée dans ce cas par un flanc perpendiculaire à la face 22 du premier élément 12 et débouchant sur ladite face, et par un flanc parallèle à la face 22.

A l'opposé de l'empreinte 24 par rapport à l'espace 20, la face 22 du premier élément 12 comporte une partie en creux reliée, par une surface inclinée 26, à la partie de ladite face dans laquelle est formé l'espace 20.

A proximité de cette surface inclinée 26, la partie en creux de la face 22 du premier élément 12 est traversée par des trous 28 destinés au passage d'organes de fixation tels que des vis 30 associées à des écrous 44 et matérialisant des moyens de fixation de la pièce de liaison 18 sur la face 22 du premier élément 12.

Le deuxième élément 14 comporte, à son extrémité prévue pour être assemblée au premier élément 12, un talon 32. Ce talon 32 est prévu pour venir en appui contre l'empreinte 24 formée à l'extrémité du premier élément 12. A cet effet, il présente des surfaces complémentaires de celles qui délimitent l'empreinte 24.

Le talon 32 du deuxième élément 14 comprend de plus une encoche 36, sur sa face 34 prévue pour être tournée du même côté que la face 22 du premier élément 12. Dans ce cas, l'encoche 36 présente la forme d'une rainure de section rectangulaire.

La pièce de liaison 18 comprend une partie de base 38, ainsi qu'au moins une et de préférence plusieurs parties actives 40. Les parties actives 40 sont réalisées d'une seule pièce avec la partie de base 38. Elles sont prévues pour pouvoir se déformer lorsqu'elles sont soumises à l'effort engendré par la mise à feu du cordeau détonant contenu dans le tube à expansion pyrotechnique 16.

La partie de base 38 est prévue pour être fixée sur la face 22 du premier élément 12 à l'aide des moyens de fixation précités. A cet effet, la partie de base est traversée par des trous 42 qui sont sensiblement alignés avec les trous 28 lorsque la pièce de liaison 18 est mise en place. Les vis 30 sont alors introduites dans les trous 28 et 42 alignés. Les écrous 44 sont ensuite vissés sur les vis 30, pour compléter les moyens de fixation.

La face 46 de la pièce de liaison 18 prévue pour être appliquée sur la face 22 du premier élément 12 a une forme complémentaire de celle de ladite face 22. Ainsi, cette face 26 de la pièce de liaison 18 comprend une surface inclinée 48 complémentaire de la surface inclinée 26 de la face 22.

Les surfaces inclinées 26 et 48 forment ainsi des surfaces complémentaires à effet de coin, dont l'agencement est tel que la pièce de liaison 18 est déplacée légèrement vers le bas en considérant les figures, lors du serrage des boulons formés par les vis 30 et les écrous 44, lesdits boulons matérialisant les moyens de fixation de la pièce de liaison 18 sur le premier élément 12.

Les parties actives 40 prolongent la partie de base 38 de la pièce de liaison 18 de façon à s'étendre au-delà de l'empreinte 24 formée à l'extrémité du premier élément 12, lorsque la pièce de liaison 18 est fixée sur celui-ci.

Chacune des parties actives 40 comprend une extrémité 50 en forme de crochet. Lorsque la pièce de liaison est fixée sur le premier élément 12 et lorsque le talon 32 du deuxième élément 14 est en appui contre l'empreinte 24 du premier élément 12, l'extrémité 50 en forme de crochet est reçue dans l'encoche 36 formée dans le talon 32, comme l'illustre la figure 2.

Plus précisément, la coopération des surfaces complémentaires en forme de coin 26, 48 a pour effet, lors du serrage des boulons 30, 44, de déplacer légèrement chacune des extrémités 50 repliées en forme de crochet vers lesdits boulons. La face intérieure des extrémités 50 vient ainsi en appui contre le bord de l'encoche 36 le plus proche de l'extrémité du talon 32. Cela a pour effet de presser le talon 32 contre l'empreinte 24, de façon à établir une liaison par pression entre le premier élément 12 et le deuxième élément 14.

Cet agencement obtenu après assemblage des éléments 12 et 14 par les pièces de liaison 18 et les moyens de fixation 30, 44 est illustré sur la figure 2. Il permet d'établir une liaison provisoire entre les différentes pièces et constitue un état "normal" de l'assemblage.

Lorsqu'on commande la séparation des éléments 12 et 14, le cordeau détonant contenu dans le tube 16 à expansion pyrotechnique est mis à feu. Cela se traduit de façon classique par un gonflement du tube 16, sous l'effet des gaz libérés par la mise à feu. La section initialement plate du tube 16 à expansion pyrotechnique devient alors pseudo circulaire, comme l'illustre la figure 3.

Conformément à l'invention, le gonflement du tube 16 à expansion pyrotechnique a pour effet de plier les parties actives 40 de la pièce de liaison 18 autour de leurs zones de liaison avec la partie de base 38 de cette pièce, en éloignement du premier élément 12. Cela est rendu possible par le caractère rigide de la partie de l'élément 12 dans laquelle est usiné l'espace 20 et par le caractère déformable des parties actives 40.

Les parties actives 40 de la pièce de liaison 18 s'ouvrent alors, en un temps très court, à la manière des pétales d'une fleur. Cela a pour effet de dégager complètement les extrémités 50 en forme de crochets de l'encoche 36 formée dans le talon 32. La liaison mécanique entre les éléments 12 et 14 est ainsi supprimée. Ces éléments peuvent donc se séparer l'un de l'autre, comme on l'a représenté sur la figure 3.

Bien entendu, l'invention n'est pas limitée au mode de réalisation qui vient d'être décrit à titre d'exemple. Ainsi, comme on l'a déjà observé, les éléments 12 et 14 peuvent être soit de formes annulaires, soit constitués par des panneaux plans ou de toute autre forme. Dans le premier cas, la pièce de liaison 18 encercle la zone de liaison entre les deux éléments et les parties actives 40 sont réparties sur toute sa circonférence. Dans le second cas, la pièce de liaison 18 chevauche la zone de jonction des deux panneaux. En outre, les moyens de fixation peuvent prendre des formes différentes (rivets, vis, etc.). Enfin, au lieu d'être logé dans un espace usiné dans le premier élément 12, le tube 16 à expansion pyrotechnique peut aussi être monté dans un espace usiné dans le talon 32 de la deuxième pièce 14, entre l'extrémité du talon et l'encoche 36.

## Revendications

1. Dispositif de liaison provisoire et de séparation pyrotechnique, comprenant un tube (16) à expansion pyrotechnique monté dans un espace (20) ménagé dans une zone de liaison entre deux éléments (12, 14) à séparer, ledit espace (20) étant délimité en partie par une pièce de liaison (18) solidaire d'un premier (12) desdits éléments, ladite pièce de liaison (18) assurant normalement une liaison par pression entre lesdits éléments et étant apte à se déformer, lors d'une mise en oeuvre du tube (16) à expansion pyrotechnique, pour libérer ladite liaison par pression, dans lequel la pièce de liaison (18) comporte une partie de base (38) fixée sur une face (22) du premier élément (12) et au moins une partie active (40) dont une extrémité (50) est apte à maintenir un talon (32) du deuxième élément (14) en appui contre une empreinte (24) complémentaire formée sur le premier élément (12), pour former ladite liaison par pression, ledit espace (20) étant formé dans le premier élément (12) ou dans le talon (32) du deuxième élément (14) et débouchant en face de la partie active (40) de la pièce de liaison (18), entre la partie de base (38) et l'extrémité (50), et dans lequel ladite extrémité (50) de la partie active (40) de la pièce de liaison (18) est en forme de crochet, de façon à être normalement reçue dans une encoche (36) formée dans le talon (32) du deuxième élément (14),
**caractérisé en ce que** la pièce de liaison (18) et ladite face (22) du premier élément (12) coopèrent entre elles par des surfaces complémentaires (26, 48) à effet de coin, aptes à déplacer légèrement ladite extrémité (50) en forme de crochet vers la partie de base (38), lors du serrage de moyens de fixation (30, 44) de ladite partie de base sur la base (22) du premier élément (12).

2. Dispositif selon la revendication 1, dans lequel les moyens de fixation sont des boulons (30, 44).

3. Dispositif selon l'une quelconque des revendications 1 et 2, dans lequel la pièce de liaison (18) comporte une pluralité de parties actives (40) réalisées d'un seul tenant avec la partie de base (38) et aptes à se déformer en éloignement de ladite face (22), lors d'une mise en oeuvre du tube (16) à expansion pyrotechnique.

4. Dispositif selon l'une quelconque des revendications précédentes, dans lequel les deux éléments (12, 14) sont annulaires et disposés bout à bout, et la pièce de liaison (18) encercle leur zone de jonction.

5. Dispositif selon l'un quelconque des revendications 1 à 3, dans lequel les deux éléments (12, 14) sont des panneaux disposés bout à bout et la pièce de liaison (18) chevauche leur zone de jonction.

## Claims

1. Temporary connection and pyrotechnic separation device, comprising a pyrotechnic expansion tube (16) fitted in a space (20) formed in a connecting area between two elements (12, 14) to be separated, the said space (20) being delimited partly by a connecting part (18) fixed to a first (12) of the said elements, the said connecting part (18) normally forming a pressure connection between the said elements and capable of deforming during use of the pyrotechnic expansion tube (16) to release the said pressure connection, wherein the connecting part (18) comprises a bottom portion (38) fixed onto a face (22) of the first element (12) and at least one active portion (40), the end (50) of which can hold a heel of the second element (14) bearing on a complementary impression (24) formed on the first element (12), to form the said pressure connection, the said space (20) being formed in the first element (12) or in the heel (32) of the second element (14) and opening up onto the face of the active portion (40) of the connecting part (18) between the bottom portion (38) and the end (50) and wherein said end (50) of the active portion (40) of the connecting part (18) is hook-shaped, so that it normally fits into a notch (36) formed in the heel (32) of the second element (14), **characterized in that** the connecting part (18) and the said face (22) of the first element (12) cooperate with each other through complementary surfaces (26, 48) with a wedge effect capable of slightly moving the said hooked shape end (50) towards the bottom portion (38) when the attachment means (30, 44) of the said bottom portion are tightened on the bottom (22) of the first element (12).

2. Device according to claim 1, wherein the attachment means are bolts (30, 44).

3. Device according to either of claims 1 and 2, wherein the connecting part (18) is provided with several active portions (40) made in a single piece with the bottom part (38), and capable of deforming by moving away from the said face (22) when the pyrotechnic expansion tube (16) is used.

4. Device according to any one of the previous claims, wherein the two elements (12, 14) are annular and are placed end to end, and the connecting part (18) surrounds their junction area.

5. Device according to any one of claims 1 to 3, wherein the two elements (12, 14) are panels placed end to end and the connecting part (18) overlaps their junction area.

## Patentansprüche

1. Vorrichtung zur provisorischen Verbindung und pyrotechnischen Trennung, mit einem pyrotechnisch dehnbaren Rohr (16), das in einem Raum (20) angebracht ist, der in einem Verbindungsbereich zwischen zwei zu trennenden Elementen (12, 14) ausgebildet ist, wobei der Raum (20) teilweise von einem mit einem ersten (12) der genannten Elemente fest verbundenen Verbindungsteil (18) begrenzt wird, wobei das Verbindungsteil (18) normalerweise eine Druckverbindung zwischen den Elementen gewährleistet und bei einem Einsatz des pyrotechnisch dehnbaren Rohres (16) verformbar ist, um die Druckverbindung zu lösen, wobei das Verbindungsteil (18) einen Basisabschnitt (38) enthält, der an einer Fläche (22) des ersten Elements (12) befestigt ist, sowie zumindest einen aktiven Abschnitt (40), von dem ein Ende (50) einen Absatz (32) des zweiten Elements (14) in Anlage an einer Gegenprägung (24) halten kann, die am ersten Element (12) ausgebildet ist, um die Druckverbindung zu bilden, wobei der Raum (20) im ersten Element (12) oder im Absatz (32) des zweiten Elements (14) ausgebildet ist und dem aktiven Abschnitt (40) des Verbindungsteils (18) gegenüberliegend zwischen dem Basisteil (38) und dem Ende (50) ausmündet, und wobei das Ende (50) des aktiven Abschnitts (40) des Verbindungsteils (18) hakenförmig ist, so dass es normalerweise in einer Aussparung (36) aufgenommen ist, die im Absatz (32) des zweiten Elements (14) ausgebildet ist,
**dadurch gekennzeichnet, dass** das Verbindungsteil (18) und die Fläche (22) des ersten Elements (12) über Gegenflächen (26, 48) mit Keilwirkung miteinander zusammenwirken, die beim Verspannen von Mitteln (30, 44) zum Befestigen des Basisabschnitts an der Grundfläche (22) des ersten Elements (12) das hakenförmige Ende (50) geringfügig in Richtung des Basisabschnitts (38) verstellen können.

2. Vorrichtung nach Anspruch 1, wobei die Befestigungsmittel Bolzen (3 0, 44) sind.

3. Vorrichtung nach einem der Ansprüche 1 und 2, wobei das Verbindungsteil (18) eine Mehrzahl von aktiven Abschnitten (40) enthält, die einstückig mit dem Basisabschnitt (38) ausgeführt sind und beim Einsatz des pyrotechnisch dehnbaren Rohres (16) von der Fläche (22) weg verformbar sind.

4. Vorrichtung nach einem der vorangehenden Ansprüche, wobei die beiden Elemente (12, 14) ringförmig und auf Stoß angeordnet sind und das Verbindungsteil (18) deren Verbindungsbereich umgreift.

5. Vorrichtung nach einem der Ansprüche 1 bis 3, wobei die beiden Elemente (12, 14) auf Stoß angeordnete Platten sind und das Verbindungsteil (18) deren Verbindungsbereich überlappt.
